# EUROPÄISCHE PATENTSCHRIFT

(11) **EP 0 527 332 B1**
(45) Veröffentlichungstag und Bekanntmachung des Hinweises auf die Patenterteilung: **12.06.1996**
(21) Anmeldenummer: 92111585.3
(22) Anmeldetag: 08.07.1992
(51) Int. Cl.: H01R 13/26

(54) **Steckbuchsenelement mit einstückig federnden Führungsmitteln**
Jack with resilient one-piece guide means
Prise feuille avec moyens de guidage à ressort en un seule piece

(30) Priorität: 09.08.1991 DE 4126445
(43) Veröffentlichungstag der Anmeldung: 17.02.1993
(73) Patentinhaber: QUANTE AKTIENGESELLSCHAFT, 42109 Wuppertal (DE); WILHELM RUTENBECK GmbH & CO., D-58579 Schalksmühle (DE)
(72) Erfinder: Tenham, Horst-Helmut, W-5600 Wuppertal 1 (DE); Denter, Friedrich, W-4620 Castrop-Rauxel (DE); Hajok, Johann Georg, W-5600 Wuppertal 2 (DE); Riccardi, Oliver, W-5885 Schalksmühle (DE)
(74) Vertreter: Füchsle, Klaus, Dipl.-Ing.

(56) Entgegenhaltungen:
- EP-A- 0 080 772
- WO-A-91/09436
- DE-U- 9 109 890

## Beschreibung

Die Erfindung betrifft ein Steckbuchsenelement mit Führungsmitteln für Stecker nach dem Oberbegriff des Anspruchs 1.

Steckbuchsenelemente nach dem Western-Prinzip - zum Teil nach Norm IEC 603.7 - sind mit verschiedenen Polzahlen, z.B. 6 pol. und 8 pol., bekannt. Zusammen mit den zugehörigen Steckern werden diese für verschiedene Aufgaben, z.B. in Telekommunikationsnetzen, eingebaut. Hierbei kommt es vor, daß Anschlußdosen mit 8 pol.-Steckbuchsenelementen aus wirtschaftlichen Gründen als Standard in ein Kabelnetz eingesetzt werden, obwohl die zugehörigen Teilnehmerendgeräte nur einen 6 pol.-Stecker benötigen und aufweisen. Die mechanische Ausbildung des 8 pol.-Steckbuchsenelementes gestattet die Aufnahme und Verriegelung des 6 pol.-Steckers. Hierbei ist lediglich durch den um 2 Pole schmaleren Stecker zu den Innenwandungen des 8 pol.-Steckbuchsenelementes ein seitliches Spiel vorhanden, welches die Kontaktgabe zwischen Stecker- und Buchsenkontakte bei mechanischer Steckerbewegung verunsichert. Um dies zu vermeiden, sind Führungsmittel in Steckbuchsenelementen bekannt, die jeweils den Raum seitlich der 6 pol.-Stecker zu den Buchsen-Innenwandungen ausfüllen und wieder demontierbar sind, wenn 8 pol.-Stecker zum Einsatz kommen. So sind einmal die Innenwandungen der Buchsenelemente mit einer Nut für eine Schwalbenschwanz-Verbindung versehen, in die längliche Feder-Profile eingeschoben werden in Stärke des auszufüllenden Raumes zwischen Stecker- und Buchsen-Seitenwand.

Hierbei sind zwei relativ kleine Führungsprofile einzusetzen, deren manuelle Handhabung aufwendig ist.

Werden die Führungsprofile bei einer Netzumschaltung oder Diensteänderung - mit Verwendung von Teilnehmer-Endeinrichtungen mit 8 pol.-Steckern - nicht mehr benötigt, so sind sie durch Ziehen entfernbar. Hierbei muß mit besonderer Sorgfalt darauf geachtet werden, daß die danebenliegenden Buchsenkontakte nicht deformiert werden.

Ferner sind Führungsmittel in Form einer rahmenförmigen Vorsatzmaske bekannt, die zur Führung des 6 pol.-Steckers einstückig angeformte und in das Buchsenelement hineinragende Lappen aufweisen, die dem Stecker die gewünschte Führung vermitteln. Nachteilig an diesem Führungsmittel ist ein relativ hoher Herstellungsaufwand, verbunden mit federnden Eigenschaften der Lappen in den Richtungen, in denen der Stecker gut geführt werden soll.

Der Erfindung liegt die Aufgabe zugrunde, ein Steckbuchsenelement gemäß dem Oberbegriff des Anspruchs 1 derart weiterzubilden, daß es keiner losen Zusatzteile bedarf, um Stecker 6-poliger und 8-poliger Bauart einwandfrei mechanisch zu führen und eine gleichbleibend gute Kontaktgabe zu gewährleisten.

Diese Aufgabe wird durch ein Steckbuchsenelement gemäß Anspruch 1 gelöst.

Eine vorteilhafte Ausführungsform wird bei der Erfindung dadurch erreicht, daß beidseitige Führungsmittel zur seitlichen Führung schmalerer Stecker mit kleinerer Polzahl als das Steckbuchsenelement einstückig und federnd an dem Aufnahmekörper bzw. dem Kontakteinsatz angeformt sind.

Bei Einführung eines schmalen 6 pol.-Steckers wird dieser durch die Führungsmittel in der gewünschten Position gehalten. Bei Einführung eines breiten 8 pol.-Steckers wird dessen Gehäuse die federnd angeformten Führungsmittel z.B. über eine Anlaufschräge nach unten wegdrücken, so daß der Stecker dann wie erwünscht bis zur Verriegelung eingeschoben werden kann. Nach Entriegeln und Ziehen des 8 pol.-Steckers werden die Führungsmittel wieder in die Ausgangslage nach oben federn.

Ein weiterer Vorteil der Erfindung besteht darin, daß die Führungsmittel nicht in seitlicher Richtung zu den Seiten des Aufnahmekörpers hin federn, sondern den Raum zwischen der Stecker-Außenwand und der Innenwand des Aufnahmekörpers mit nur geringem Spiel ausfüllen. Dadurch ist sichergestellt, daß ein schmaler 6 pol.-Stecker zuverlässig geführt wird und die Kontaktgabe gewährleistet ist.

Gemäß einer bevorzugten Ausführungsform sind die Führungsmittel im rückwärtigen Anbindungsbereich des Aufnahmekörpers einstückig angeformt und ragen frei in Richtung Einführungsbereich. In einer weiteren Anordnung der Führungsmittel wird eine wirtschaftliche Herstellung ermöglicht, indem man die Führungsmittel vom Einführungsbereich aus in den Aufnahmekörper einsetzen und mit diesem verbinden kann.

Besonders vorteilhaft ist eine Ausführungsform, bei der die Führungsmittel Teil eines Kontakteinsatzes sind. Dieser Aufbau des Steckbuchsenelements ermöglicht eine getrennte Herstellung des Aufnahmekörpers und der Baugruppe der elektrischen Kontakte als verhältnismäßig einfache Formpreßteile. Um beide Teile anschließend zusammensetzen zu können, sind der Kontakteinsatz und der Aufnahmekörper mit zwei ineinanderpassenden Führungsprofilen, z.B. einer Schwalbenschwanz-Führung, ausgestattet. Durch die Gestaltung der Führungsmittel als integrierter Bestandteil des Kontakteinsatzes können diese durch bloßes Einschieben des Kontakteinsatzes in den Aufnahmekörper, positionsgenau in demselben angebracht werden.

Vorzugsweise sind die Führungsmittel beiderseits des Kontakteinsatzes an jeweils beiden Enden über Filmscharnierstege an den Kontakteinsatz bzw. den Aufnahmekörper einstückig angeformt. Als wesentlichen Vorteil dieser Form der Führungsmittel können diese beim unachtsamen Zusammenstecken von Stecker und Steckbuchse nicht seitlich eingeknickt werden, sondern bilden eine stabile Führung für einen schmalen Stecker.

Im folgenden werden weitere Einzelheiten, Merkmale und Vorteile der Erfindung anhand der in den Figuren 1 bis 7 dargestellten Ausführungsbeispiele näher beschrieben.

Es zeigt:
- Fig. 1: eine perspektivische Darstellung eines Steckbuchsenelements mit angeformten Führungsmitteln am Aufnahmekörper;
- Fig. 2: eine der Fig. 1 entsprechende Darstellung eines erfindungsgemäßen Steckbuchsenelements, bei dem die Führungsmittel am Kontakteinsatz angeordnet sind;
- Fig. 3: den Aufnahmekörper des in Fig. 2 dargestellten erfindungsgemäßen Steckbuchsenelements in perspektivischer Darstellung;
- Fig. 4: eine perspektivische Darstellung eines erfindungsgemäßen Kontakteinsatzes mit angeformten Führungsmitteln;
- Fig. 5: eine Vorderansicht des in Fig. 2 dargestellten Steckbuchsenelements mit eingestecktem, breiten, 8 pol.-Steckergehäuse;
- Fig. 6: eine Vorderansicht des in Fig. 2 dargestellten erfindungsgemäßen Steckbuchsenelements mit eingestecktem, 6 pol.-Steckergehäuse; und
- Fig. 7: einen weiteren erfindungsgemäßen Kontakteinsatz mit beiderseitig angeformten Führungsmitteln in perspektivischer Darstellung.

Das in Fig. 1 dargestellte Steckbuchsenelement 11 weist einen Aufnahmekörper 12 für eine Reihe nebeneinanderliegender elektrischer Kontakte 13 auf. Die im Aufnahmekörper 12 und die an der Unterseite des Aufnahmekörpers 12 angeordneten elekrischen Kontakte 13 sind einstückig miteinander verbunden. Seitlich dieser Kontakte 13 ist jeweils ein Führungsmittel 14; 14' im Einführungsbereich 16 des Aufnahmekörpers 12 angeordnet. Die Führungsmittel 14; 14' sind mit einem Ende im rückwärtigen Anbindungsbereich 17 einstückig angeformt und verlaufen freistehend im wesentlichen parallel zu den elektrischen Anschlußkontakten 13 bis vor zum Einführungsbereich 16 des Steckbuchsenelements 11. An ihrem freistehenden Ende im Einführungsbereich 16 sind diese Führungsmittel 14; 14' mit Anlaufschrägen 15 versehen. Die Führungsmittel 14; 14' weisen in einem bestimmten Abstand zu deren vorderen Enden einen Rücksprung auf. An der den elektrischen Kontakten 13 gegenüberliegenden Seite des Aufnahmekörpers 12 ist ein Profil vorgesehen, das dem Profil des Steckers entspricht, so daß dieser nur seitenrichtig in den Aufnahmekörper 12 eingeschoben werden kann.

In dem in Fig. 2 gezeigten Steckbuchsenelement 11 sind die Führungsmittel 14; 14' Teil eines gesonderten Kontakteinsatzes 18 (Fig. 4), mit dem sie einstückig verbunden sind. Der gesonderte Kontakteinsatz 18 kann über ein Führungsprofil 22, z.B. eine Schwalbenschwanz-Führung, in den Aufnahmekörper 12 eingesetzt werden, wodurch gleichzeitig die Lage der Führungsmittel 14; 14' im Aufnahmekörper 12 festgelegt ist. Bei dieser Ausführung des Buchsenelements 11 ist der Aufnahmekörper 12 an seiner Unterseite in Längsrichtung geschlitzt, wobei beide Kanten dieses Schlitzes als Führungsprofil für den Kontakteinsatz 18 ausgebildet sind, wie in Fig. 3 gezeigt. Das Führungsprofil 22 befindet sich dabei auf der Seite, die der Normsteckerprofilierung gegenüberliegt. Der Kontakteinsatz 18 ist an seiner Unterseite mit dem Gegenstück der Führung 22 versehen und kann so entlang dieser Führung in den Aufnahmekörper 12 eingesetzt werden. Die Führungsmittel 14; 14' sind seitlich an dem Kontakteinsatz 18 angeordnet und an einem ihrer Enden einstückig mit dem Kontakteinsatz verbunden. Ferner sind die Führungsmittel 14; 14' aus elastischem Material geformt, so daß diese in der durch 19 angezeigten Bewegungsrichtung ausgelenkt werden können, aber dennoch wieder in die Ausgangslage zurückfedern, wenn ein breiter 8 pol.-Stecker 20 aus dem Steckbuchsenelement 11 herausgezogen wird.

Wie in Fig. 5 gezeigt, ist der Querschnitt des Aufnahmekörpers 12 dem Querschnitt eines 8 pol.- (breiten) Steckers 20 so angepaßt, daß dieser paßgenau im Aufnahmekörper 12 untergebracht ist. In Fig. 5 ist deutlich zu erkennen, wie der breite, 8 pol.-Stecker 20 die Führungsmittel 14; 14' in Richtung Führungsprofil 22 niederdrückt, während, wie in Fig. 6 gezeigt, die Führungsmittel 14; 14' bei einem schmalen, 6 pol.-Stecker nicht in Richtung Führungsprofil 22 niedergedrückt werden, sondern das Steckergehäuse 21 seitlich führen.

In Fig. 7 ist eine weitere Form der Anbindung der Führungsmittel 14; 14' an den Kontakteinsatz 18 dargestellt. Hierbei sind die Führungsmittel 14; 14' beiderseits über Filmscharnierstege 24, 24' an dem Kontakteinsatz 18 angeformt. Die dem Einführungsbereich 16 zugewandten Stege 24' sind in Richtung der Stege 24 geneigt und bilden somit Anlaufschrägen für die Stecker. In Fig. 7 ist ferner die Lage eines elastischen Führungsmittels 14 dargestellt, die dieses durch die Federbewegung 19 einnimmt, wenn ein breiter Stecker 20 eingesteckt wird.

## Patentansprüche

1. Steckbuchsenelement, mit
- einem Aufnahmekörper (12) mit einem Aufnahmeraum,
- in dem eine Anzahl nebeneinander befindlicher Kontakte (13) angeordnet ist und
- in den sowohl ein erster Stecker (20) einschiebbar, verrastbar oder verriegelbar ist, dessen Kontaktzahl der des Steckbuchsenelements entspricht und dessen Querschnitt dem Querschnitt des Aufnahmeraums angepaßt ist, als auch ein zweiter Stecker (21) mit niedrigerer Kontaktzahl als die des Steckbuchsenelementes (11) einschiebbar ist, dessen Abmessung in der Reihrichtung der Kontakte (13) kleiner ist als die entsprechende Abmessung des Aufnahmeraums des Steckbuchsenelements (11),
dadurch **gekennzeichnet,** daß
- im Aufnahmeraum des Steckbuchsenelementes (11) mindestens ein Führungsmittel (14; 14') angeordnet ist, das derart ausgebildet und angeordnet ist, daß es
- beim Einschieben des zweiten Steckers (21) an diesem zur Anlage gelangt und in Steckrichtung eine Führung dieses Steckers im Aufnahmeraum des Steckbuchsenelementes (11) bewirkt,
- während es beim Einschieben des ersten Steckers (20) vertikal zur Steckrichtung elastisch wegfedert.

2. Steckbuchsenelement nach Anspruch 1, dadurch gekennzeichnet, daß Führungsmittel (14; 14') beidseitig im Aufnahmekörper (12) angebracht sind.

3. Steckbuchsenelement nach Anspruch 1, dadurch gekennzeichnet, daß das Führungsmittel (14; 14') im Einführungsbereich (16) des Aufnahmekörpers (12) angeordnet ist.

4. Steckbuchsenelement nach einem der Ansprüche 1 bis 3, dadurch gekennzeichnet, daß das Führungsmittel (14; 14') in dem dem Einführungsbereich (16) gegenüberliegenden Anbringungsbereich (17) einstückig angeformt ist.

5. Steckbuchsenelement nach Anspruch 1, dadurch gekennzeichnet, daß das Führungsmittel (14, 14') Anlaufschrägen (15) aufweist.

6. Steckbuchsenelement nach Anspruch 1, dadurch gekennzeichnet, daß Führungsmittel (14; 14') beidseitig eines separaten Kontakteinsatzes (18) einstückig an diesem angeformt sind.

7. Steckbuchsenelement nach Anspruch 7, dadurch gekennzeichnet, daß der Kontakteinsatz (18) mittels eines Führungsprofils (22) in den Aufnahmekörper (12) einsetzbar ist.

8. Steckbuchsenelement nach Anspruch 6, dadurch gekennzeichnet, daß Führungsmittel (14; 14') an den beiden Enden über Stege (24; 24') einstückig und federnd angeformt sind.

## Claims

1. Socket element, with
- a receptacle body (12) with a receiving chamber
- in which are arranged a number of contacts (13) located adjacent to each other and
- in which both a first plug (20) can be inserted, latched or locked, of which the number of contacts corresponds to that of the socket element and of which the cross-section is adapted to the cross-section of the receiving chamber, and a second plug (21) with a lower number of contacts than that of the socket element (11) can be inserted, of which the dimensions in the row direction of the contacts (13) are smaller than the corresponding dimensions of the receiving chamber of the socket element (11),
characterised in that
- in the receiving chamber of the socket element (11) is arranged at least one guide means (14, 14') which is designed and arranged in such a way that
- on insertion of the second plug (21) it comes into contact with the latter and in the direction of insertion effects guiding of this plug in the receiving chamber of the socket element (11),
- whereas on insertion of the first plug (20) it springs away resiliently vertically to the direction of insertion.

2. Socket element according to claim 1, characterised in that guide means (14, 14') are mounted on both sides in the receptacle body (12).

3. Socket element according to claim 1, characterised in that the guide means (14, 14') is arranged in the insertion region (16) of the receptacle body (12).

4. Socket element according to any of claims 1 to 3, characterised in that the guide means (14, 14') is formed integrally in the lodging region (17) opposite the insertion region (16).

5. Socket element according to claim 1, characterised in that the guide means (14, 14') comprises approach ramps (15).

6. Socket element according to claim 1, characterised in that guide means (14, 14') on both sides of a separate contact insert (18) are formed integrally on the latter.

7. Socket element according to claim 7, characterised in that the contact insert (18) can be inserted in the receptacle body (12) by means of a guide profile (22).

8. Socket element according to claim 6, characterised in that guide means (14, 14') are formed integrally and resiliently at both ends by webs (24, 24').

## Revendications

1. Elément de connecteur femelle comportant
- un corps de réception (12) présentant un logement de réception,
- dans lequel sont disposés un certain nombre de contacts (13) se trouvant côte à côte, et
- dans lequel peut, aussi bien être inséré, encliqueté ou verrouillé, un premier connecteur mâle (20) dont le nombre de contacts correspond à celui de l'élément de connecteur femelle, et dont la section transversale est adaptée à la section transversale du logement de réception, qu'être inséré un second connecteur mâle (21) d'un nombre de contacts plus faible que celui de l'élément de connecteur femelle (11), et dont la dimension dans la direction d'alignement des contacts (13) est inférieure à la dimension correspondante du logement de réception de l'élément de connecteur femelle (11),
caractérisé en ce que
- dans le logement de réception de l'élément de connecteur femelle (11) est disposé au moins un moyen de guidage (14; 14'), qui est réalisé et agencé de manière telle,
- que lors de l'insertion du second connecteur mâle (21), il vienne se mettre en appui sur celui-ci, et produise, dans la direction de connexion, un guidage de ce connecteur mâle dans le logement de réception de l'élément de connecteur femelle (11),
- tandis que lors de l'insertion du premier connecteur mâle (20), il s'échappe élastiquement à la manière d'un ressort, verticalement par rapport à la direction de connexion.

2. Elément de connecteur femelle selon la revendication 1, caractérisé en ce que les moyens de guidage (14; 14') sont placés des deux côtés dans le corps de réception (12).

3. Elément de connecteur femelle selon la revendication 1, caractérisé en ce que le moyen de guidage (14; 14') est disposé dans la zone d'entrée (16) du corps de réception (12).

4. Elément de connecteur femelle selon l'une des revendications 1 à 3, caractérisé en ce que le moyen de guidage (14; 14') est formé d'un seul tenant par moulage, dans la zone d'attache (17) opposée à la zone d'entrée (16).

5. Elément de connecteur femelle selon la revendication 1, caractérisé en ce que le moyen de guidage (14, 14') présente des rampes d'entrée (15).

6. Elément de connecteur femelle selon la revendication 1, caractérisé en ce que le moyen de guidage (14; 14') est formé de part et d'autre d'un insert de contact (18) distinct, en y étant moulé d'un seul tenant.

7. Elément de connecteur femelle selon la revendication 6, caractérisé en ce que l'insert de contact (18) peut être inséré dans le corps de réception (12) par l'intermédiaire d'un profil de guidage (22).

8. Elément de connecteur femelle selon la revendication 6, caractérisé en ce que des moyens de guidage (14; 14') sont rapportés de manière élastique et d'un seul tenant par moulage, aux deux extrémités, par l'intermédiaire de nervures (24; 24').
